# EUROPÄISCHE PATENTSCHRIFT

(11) **EP 0 471 187 B1**
(45) Veröffentlichungstag und Bekanntmachung des Hinweises auf die Patenterteilung: **07.02.1996**
(21) Anmeldenummer: 91111544.2
(22) Anmeldetag: 11.07.1991
(51) Int. Cl.: D05B 49/02

(54) **Fadengeber für eine Stickmaschine**
Thread take up device for an embroidering machine
Dispositif tire-fil pour machine à broder

(30) Priorität: 09.08.1990 DE 9011592 U
(43) Veröffentlichungstag der Anmeldung: 19.02.1992
(73) Patentinhaber: Webers, Uwe, D-47441 Moers (DE); Woelfle, Paul, D-47803 Krefeld (DE)
(72) Erfinder: Webers, Uwe, D-47441 Moers (DE); Woelfle, Paul, D-47803 Krefeld (DE)
(74) Vertreter: Müller, Karl-Ernst, Dr.

(56) Entgegenhaltungen:
- DE-A- 2 213 310
- DE-A- 3 923 419

## Beschreibung

Die Erfindung betrifft einen Fadengeber für eine Stickmaschine mit wenigstens einem schwenkbar gelagerten Fadenführungshebel, der von einem Übertragungsarm geführt ist, dessen Bewegung von einer mit einer antreibbaren Hauptwelle rotierenden Kurvenscheibe gesteuert ist, wobei der Übertragungsarm von der Kurvenscheibe entkoppelbar ist. Es kann sich dabei um Fadengeber für eine Stickmaschine mit einem oder mehreren Stickköpfen handeln. Jeder Stickkopf kann einen oder mehrere Fadenführungshebel aufweisen.

Bei einer bekannten Ausführung (DE 39 23 419) ist der Fadenführungshebel über eine Verzahnung mit dem Übertragungsarm gekoppelt. Der Übertragungsarm besitzt an seinem freien Ende einen Vorsprung, der in einer Kulisse, deren inneres Teil von einer Kurvenscheibe gebildet ist, formschlüssig geführt ist. Der Übertragungsarm kann mit Hilfe eines Solenoids in achsialer Richtung der Hauptwelle verschoben und dadurch von der Hauptwelle entkoppelt werden, wobei gleichzeitig ein anderer Vorsprung des Übertragungsarms in eine ortsfeste Ausnehmung eingreift und dadurch den Übertragungsarm sowie den Fadenführungshebel blockiert.

Bei einer bekannten Ausführung DE-A-2 213 310 wird die Fadengeberbewegung durch einen Fadenführungshebel erreicht, dessen freies Ende kraftschlüssig mittels einer Tastrolle auf einer Kurvenscheibe anliegt. Durch eine näher beschriebene Einrichtung ist es möglich, in Abhängigkeit von der Stichbildung, Fadenart und der Teilung der Madelfontur, die Fadenmenge anzupassen.

Aufgabe der Erfindung ist es, einen Fadengeber der eingangs beschriebenen Gattung so zu verbessern, daß der Fadenführungshebel unabhängig von der Hauptwelle in beliebige Positionen verschwenkt werden kann.

Die Aufgabe wird dadurch gelöst, daß der Übertragungsarm kraftschlüssig an der Kurvenscheibe gehalten ist. Die Kraft kann mit einer Feder, z. B. einer mechanischen oder einer Gasdruckfeder aufgebracht werden, man kann die Kraft aber auch mit einem Hubzylinder, z. B. einem pneumatischen oder hydraulischen Hubzylinder aufbringen. Mit dem Kraftschluß zwischen dem Übertragungsarm und der Kurvenscheibe kann nicht nur die Schwenkbewegung des Fadenführungshebels exakt gesteuert werden, sondern es besteht auch die Möglichkeit, jederzeit den Fadenführungshebel mit einer regelbaren oder nicht regelbaren Gegenkraft in eine beliebige andere Position zu bringen. Die andere Position kann eine vorbestimmte Position sein, insbesondere eine solche, die zum Fadenabschneiden geeignet ist.

Erfindungsgemäß kann der Fadenführungshebel fest mit dem Übertragungsarm verbunden sein. Ferner kann der Übertragungsarm an seinem freien Ende eine Rolle zur Anlage an der Kurvenscheibe aufweisen.

Im folgenden werden in der Zeichnung dargestellte Ausführungsbeispiele der Erfindung erläutert; es zeigen:
- Fig. 1: schematisch die Ansicht eines Fadenführungshebels mit zugeordnetem Steuerantrieb,
- Fig. 2: eine andere Auführung des Gegenstandes nach Fig. 1.

Der in der Zeichnung dargestellte Fadengeber ist für eine Stickmaschine bestimmt, die im einzelnen nicht wiedergegeben ist. Zu dem Fadengeber gehört wenigstens ein Fadenführungshebel 1, der schwenkbar auf einer Achse 2 gelagert ist. Der Fadenführungshebel 1 ist in üblicher Weise im Bereich einer zugeordneten, nicht dargestellten Nadelstange angeordnet. Mit dem Fadenführungshebel 1 ist fest verbunden ein Übertragungsarm 3, der an seinem unteren freien Ende eine Rolle 4 trägt, die an einer Kurvenscheibe 5 anliegt. Die Kurvenscheibe 5 sitzt auf einer nicht dargestellten Hauptwelle, deren Achse 6 angedeutet ist. Die Hauptwelle ist rotierend angetrieben. Bei rotierender Hauptwelle und an der Kurvenscheibe 5 anliegendem Übertragungsarm wird die Schwenkbewegung des Fadenführungshebels 1 nach Maßgabe des Kurvenzuges der Kurvenscheibe 5 gesteuert.

Der Übertragungsarm 3 ist kraftschlüssig an der Kurvenscheibe 5 gehalten. Bei der Ausführung nach Fig. 1 ist eine Feder 7 vorgesehen, deren eines Ende am Übertragungsarm 3 angreift und deren anderes Ende bei 8 ortsfest abgestützt ist. Bei der Ausführung nach Fig. 2 ist ein Hubzylinder 9 vorgesehen, dessen Kolbenstange 10 gelenkig am Übertragungsarm 3 angreift und dessen anderes Ende gelenkig am Widerlager 8 gehalten ist. Der Hubzylinder 9 weist Anschlüsse 11 für das Druckmittel auf. Das Druckmittel kann flüssig oder gasförmig sein.

Um den Fadenführungshebel 1 von der durch die Kurvenscheibe 5 der Hauptwelle induzierten Bewegung abzukoppeln, genügt es, am Übertragungsarm 3 oder am Fadenführungshebel 1 eine entsprechende Gegenkraft angreifen zu lassen, damit der Fadenführungshebel 1 in eine beliebige andere Position, insbesondere eine für das Fadenabschneiden günstige Position, geschwenkt werden kann. Die Gegenkraft kann regelbar oder nicht regelbar sein. Sie kann mit einer nicht dargestellten Einrichtung zum Verschwenken des Fadenführungshebels maschinell sowie unabhängig vom Bewegungszustand der Hauptwelle aufgebracht werden.

Die Rolle (4) wird durch die Feder über den Fadenführungshebel (1) und über den Übertragungsarm (3) an der Kurvenscheibe (5) gehalten.

## Patentansprüche

1. Fadengeber für eine Stickmaschine mit wenigstens einem schwenkbar gelagerten Führungshebel, der von einem Übertragungsarm geführt ist, dessen Bewegung von einer mit einer antreibbaren Hauptwelle rotierenden Kurvenscheibe gesteuert ist, wobei der Übertragungsarm von der Kurvenscheibe entkoppelbar ist, dadurch gekennzeichnet, daß der Übertragungsarm (3) kraftschlüssig an der Kurvenscheibe (5) gehalten ist und daß eine Einrichtung zum Verschwenken des Fadenführungshebels (1) in eine beliebige andere Position unabhängig vom Bewegungszustand der Hauptwelle vorgesehen ist.

2. Fadengeber nach Anspruch 1, gekennzeichnet durch eine am Übertragungsarm (3) angreifende Feder (7).

3. Fadengeber nach Anspruch 1, gekennzeichnet durch einen am Übertragungsarm (3) angreifenden Hubzylinder (9).

4. Fadengeber nach einem der Ansprüche 1 bis 3, dadurch gekennzeichnet, daß der Fadenführungshebel (1) fest mit dem Übertragungsarm (3) verbunden ist.

5. Fadengeber nach einem der Ansprüche 1 bis 4, dadurch gekennzeichnet, daß der Übertragungsarm (3) an seinen freien Enden eine Rolle (4) zur Anlage an der Kurvenscheibe (5) aufweist.

## Claims

1. A thread take-up for an embroidery machine, comprising at least one pivotally mounted guide lever guided by a transmission arm, the motion of which is controlled by a cam rotatable with a drivable main shaft, the transmission arm being detachable from the cam, characterised in that the transmission arm (3) is non-positively held against the cam (5) and a device for pivoting the thread take-up lever (1) is provided in any desired position irrespective of motion of main shaft.

2. A thread take-up according to claim 1, characterised by a spring (7) engaging the transmission arm (3).

3. A thread take-up according to claim 1, characterised by a lifting cylinder (9) engaging the transmission arm (3).

4. A thread take-up according to any of claims 1 to 3, characterised in that the thread take-up lever (1) is permanently connected to the transmission arm (3).

5. A thread take-up according to any of claims 1 to 4, characterised in that at its free end the transmission arm (3) has a roller (4) for abutting against the cam (5).

## Revendications

1. Donneur de fil pour une machine à broder, avec au moins un levier de guidage monté à pivotement, qui est dirigé par un bras de transmission dont le déplacement est commandé par un disque formant came mis en rotation par un arbre principal motorisable, le bras de transmission pouvant être désaccouplé de la came, caractérisé en ce que le bras de transmission (3) est maintenu par ressort contre la came (5), et en ce qu'est prévu un dispositif pour faire pivoter le levier de guidage de fil (1), dans une autre position quelconque, indépendamment de l'état de mouvement de l'arbre principal.

2. Donneur de fil selon la revendication 1, caractérisé par un ressort (7) agissant sur le bras de transmission (3).

3. Donneur de fil selon la revendication 1, caractérisé par un vérin d'actionnement (9) agissant sur le bras de transmission (3).

4. Donneur de fil selon l'une quelconque des revendications 1 à 3, caractérisé en ce que le levier de guidage de fil (1) est rigidement assemblé au bras de transmission (3).

5. Donneur de fil selon l'une quelconque des revendications 1 à 4, caractérisé en ce que le bras de transmission (3) présente, à son extrémité libre, un galet (4) pour l'application contre la came (5).
